# EUROPÄISCHE PATENTSCHRIFT

(11) **EP 2 267 248 B1**
(45) Veröffentlichungstag und Bekanntmachung des Hinweises auf die Patenterteilung: **13.07.2016**
(21) Anmeldenummer: 10005663.9
(22) Anmeldetag: 01.06.2010
(51) Int. Cl.: E04H 15/08, E04H 15/34

(54) **Zeltgestänge für ein Zeltdach**
Tent poles for a tented roof
Tige de tente pour un toit de tente

(30) Priorität: 05.06.2009 DE 202009007989 U
(43) Veröffentlichungstag der Anmeldung: 29.12.2010
(73) Patentinhaber: Holtkamp, Egbert Berend, 9561 JK Ter Apel (NL)
(72) Erfinder: Holtkamp, Egbert Berend, 9561 JK Ter Apel (NL)
(74) Vertreter: Pott, Ulrich

(56) Entgegenhaltungen:
- DE-C1- 19 739 254
- FR-A1- 2 187 572
- GB-A- 2 342 931
- US-A- 5 615 699
- US-A- 5 924 465
- US-B1- 7 213 869
- US-B2- 7 228 867

## Beschreibung

Die Erfindung betrifft ein Zeltgestänge für insbesondere Campingfahrzeuge, Campinganhänger o. dgl. Campingausrüstungen gemäß dem Oberbegriff des Anspruchs 1.

Zeltdächer als Zubehör für Campingfahrzeuge, autarke Zeltbaugruppen in Form von Steilwandzelten o. dgl. Campingausrüstungen sind seit langem bekannt. Die dabei verwendeten Zeltgestänge untergreifen einerseits eine Dachhaut und werden andererseits auf dem Erdboden, dem Zeltboden o. dgl. Unterlagen abgestützt. Für diese Festlegung von Stützelementen des Zeltgestänges werden entsprechende Spießprofile, Zeltheringe o. dgl. Teile verwendet. In US 7,228,867 B2 ist ein eine bodenseitig abstützbare Zeltstange endseitig erfassender Träger als Stützbaugruppe vorgesehen. Dieser Träger weist eine eine Mulde bildende Wand auf, an der eine mit dem Endbereich der Zeltbahn verbindbare Schlaufe gehalten ist. Die Zeltstange kann in diese Mulde des Trägers eingelegt werden, danach wird die Zeltstange in die Stützstellung geschwenkt, und so ist eine Sicherungslage erreicht. Eine ähnliche Stützkonstruktion mit einer Aufnahmelasche zeigt FR 2187572. Bei einem ähnlichen Träger gemäß US 5,615,699 A wird die Zeltstange in einer Stecköffnung aufgenommen und dann der Träger durch eine Haltelasche und/oder einen Zelthering fixiert. In US 7,213,869 B1 wird ein quaderförmiger Tragkörper vorgeschlagen, in dem ein eine Zeltstange o. dgl. erfassendes Verbindungsteil integriert ist. Neben einer aufwendigen Verbindungstechnik sind mehrere Tragkörper mit hohem Gewichts- und Raumaufwand zu transportieren. Bei einem Vorzelt gemäß DE 197 39 254 C1 wird ein verschwenkbarer Zeitbügel vorgeschlagen, der durch Scharniere ein verschwenkbarer Zeitbügel vorgeschlagen, der durch Scharniere mit einer Bodenplatte verbunden ist. Die US 5,924,465 zeigt eine Stützvorrichtung für ein Schutzdach, das mittels Stützstangen an jeweiligen Gegengliedern gehalten wird. In GB 2 342 931 A wird eine Zeitkonstruktion vorgeschlagen, bei der vertikale Zeitstangen mittels einer Bodenplatte gesichert sind.

Es hat sich jedoch gezeigt, dass diese bekannten mehrteiligen Abstützungen nicht hinreichend stabil sind, zu Beschädigungen im Stütz- oder Bodenbereich führen können und die bei der Handhabung aufwendigen Teile zusätzlichen Installations- und Transportraum erfordern.

Die Erfindung befasst sich mit dem Problem, ein Zeitgestänge für ein Camping-Zeitdach zu schaffen, dessen Stützelemente in Gebrauchsstellung eine verbesserte Stabilität der Auflage aufweisen, dabei mit definierten Auflagepositionen der Aufwand beim Aufstellen des Zeitgestänges verringert ist und zusätzlich zu transportierende sowie zu installierende Halteteile weitgehend entbehrlich sind.

Die Erfindung löst dieses Problem mit einem Zeitgestänge gemäß dem Anspruch 1. Weitere vorteilhafte Ausgestaltungen der Erfindung ergeben sich aus den Ansprü-chen 2 bis 10.

Das Zeitgestänge für ein Zeitdach weist eine mit Stangen, Spriegeln o. dgl. Stützelementen ausführbare Tragkonstruktion auf, die in zusammengesetzter Gebrauchsstellung insbesondere im Nahbereich eines Campingfahrzeugs, eines Campinganhängers o. dgl. zur Vergrößerung eines Nutzraums vorgesehen ist. Bei derartigen Tragkonstruktionen ist vorgesehen, dass zumindest eines deren Stützelemente mit einer boden- oder fahrzeugseitig auflegbaren Fixiervorrichtung versehen wird, derart, dass in der Gebrauchsstellung eine insgesamt verbesserte Befestigung für das Zeltdach erreicht wird und die Stabilität des Systems bei einfacherem Aufbau erhöht werden kann.

Die erfindungsgemäße Ausführung der Fixiervorrichtung ist mit einem zumindest eine der Zeltstangen erfassenden Tragkörper versehen, der an einer am Zeltboden oder am Campingfahrzeug definierten Anlagefläche in Gebrauchslage zu positionieren ist und in dieser nur mittels einer reibschlüssigen Verbindung fixiert wird.

Für eine optimale Handhabung dieser in Stützlage reib- und formschlüssig wirkenden Fixiervorrichtung ist vorgesehen, dass diese als eine im wesentlichen einstückig mit der jeweiligen Zeltstange verbindbare Baueinheit ausgeführt ist und diese als variabel ausführbares Montage-System in eine Campingausrüstung integriert werden kann. Damit sind zusätzliche Bauteile zum Verbindungsaufbau weitgehend entbehrlich, und beim Aufstellen bzw. Demontieren des Zeltgestänges wird eine schnelle Handhabung mit geringem Bedienaufwand erreicht.

Durch einen kompakten Aufbau der im wesentlichen aus flexiblen Materialien erstellten Teile dieser reibschlüssigen Fixiervorrichtung - nämlich nur ein die Stange erfassender Tragkörper und ein als Gegenglied vorgesehenes Anlageteil - ist eine besonders raumsparend transportable Ausführung möglich. Durch jeweilige insbesondere am Zeltboden oder am Campingfahrzeug ortsfest vorgegebene Auflagebereiche wird für den einen oder mehrere der Tragkörper die jeweilige optimale Einbaulage angezeigt. Damit kann der Nutzer weitgehend "automatisch" eine entsprechende Position des Stützelementes erreichen, und der Bedienkomfort ist insgesamt verbessert.

Erfindungsgemäß hat sich die Anwendung eines unmittelbar mit dem Tragkörper zusammenwirkenden Auflageelementes als das Gegenglied herausgestellt. Mit diesem kann die reibschlüssige Fixierung des Tragkörpers an jeweilige konstruktive Besonderheiten variierender Zeltgestänge-Typen angepasst werden, derart, dass auch von der "normalen" vertikalen Wirkrichtung der Stützkräfte abweichende Querkräfte, Schwenkbewegungen o. dgl. Einflüsse auf der Auflagefläche rutschfest aufgenommen und beschädigungsfrei abgeleitet werden. Die erfindungsgemäß überraschend effiziente Fixier-Verbindung im Bereich der Tragkörper-Gegenglied-Einheit wird dann erreicht, wenn ein direkter "Reibschluss" mittels an sich bekannter Teile eines Klett-Verbinders realisiert ist. Damit wird erstmals im Bereich von Tragkörpern an Zeltgestängen eine einfach montierbare und demontierbare Klett-Verschluss-Positionierung bereitgestellt, deren Anwendung für eine Vielzahl von Stützverbindungen an Zeltgestängen effizient möglich ist.

Weitere Einzelheiten und vorteilhafte Ausgestaltungen der Erfindung ergeben sich aus der nachfolgenden Beschreibung und der Zeichnung, die mehrere Ausführungsbeispiele des Zeltgestänges mit erfindungsgemäßer Fixiervorrichtung veranschaulichen. In der Zeichnung zeigen:
- Fig. 1: eine Prinzipdarstellung eines Campinganhängers mit dem in Gebrauchsstellung befindlichen Zeltgestänge für ein Zeltdach,
- Fig. 2: eine vergrößerte Ausschnittsdarstellung der bodenseitigen Abstützung des Zeltgestänges gemäß Fig. 1,
- Fig. 3: eine Perspektivdarstellung ähnlich Fig. 1 mit einer zweiten Ausführung der Fixiervorrichtung für das Zeltgestänge,
- Fig. 4 und Fig. 5: jeweilige vergrößerte Ausschnittsdarstellungen der Fixiervorrichtung gemäß Fig. 3 im Bereich deren Abstützung im Bereich einer Bodenplane o. dgl. Auflageteil der Campingausrüstung,
- Fig. 6: eine vergrößerte Ausschnittsdarstellung des Zeltgestänges gemäß Fig. 3,
- Fig. 7: eine Perspektivdarstellung des in einem Campinganhänger abgelegten Zeltgestänges,
- Fig. 8: eine vergrößerte Ausschnittsdarstellung des im Anhänger abgelegten Zeltgestänges gemäß Fig. 7,

- Fig. 9 bis Fig. 15: jeweilige vergrößerte Ausschnittsdarstellungen von die Fixiervorrichtung bildenden Tragkörpern mit Klettverschluss ähnlich Fig. 5,
- Fig. 16: eine vergrößerte Ausschnittsdarstellung der durch den Klettverschluss an der Dach- bzw. Seitenwand des Zelts angreifenden Fixiervorrichtung, und
- Fig. 17: eine Prinzipdarstellung eines zwischen zwei das Zeltdach bildenden Wandteilen vorgesehenen Stützelementes mit Fixierung an Tragkörpern mit Klettverschluss.

In Fig. 1 ist eine als Campinganhänger ausgeführte Campingausrüstung 1 dargestellt, wobei eine in Gebrauchsstellung verlagerte Tragkonstruktion in Form eines Zeltgestänges 2 ein insgesamt mit 3 bezeichnetes Zeltdach untergreift. Derartige Zeltgestänge 2 bestehen dabei aus weitgehend variabel montierbaren Stangen, Spriegeln o. dgl. Stützelementen 4, 5, 6, die in Gebrauchsstellung als Gerüst zusammenwirken und entsprechend bodenseitig (bei B) abzustützen sind.

Eine nicht erfindungsgemäße Ausführung eines derartigen Zeltgestänges 2 sieht vor, dass zumindest eines der boden- oder fahrzeugseitig auflegbaren Stützelemente 4, 5 mit einer dieses endseitig erfassenden Fixiervorrichtung 7 versehen ist. In der Ausführung gemäß Fig. 1 ist die Tragkonstruktion im Bereich beider Stützelemente 4, 5 mit jeweils einer Fixiervorrichtung 7 versehen. Denkbar ist auch, dass von nur einer der Fixiervorrichtungen 7 mehrere der dargestellten oder zusätzliche Stützelemente erfasst werden (ähnlich Fig. 12).

In Fig. 2 zeigt eine vergrößerte Ausschnittsdarstellung die konstruktiven Einzelteile der Fixiervorrichtung 7, wobei diese insbesondere für eine lösbare Verbindung mit dem zumindest einen Stützelement 4 vorgesehen ist. Dabei ist auch denkbar, zumindest einen Teil der Fixiervorrichtung 7 oder diese insgesamt dauerhaft am jeweiligen Stützelement 4, 5 festzulegen (Fig. 9 bis Fig. 15).

Eine optimale Abstützung für das Zeltgestänge 2 wird bereits dadurch erreicht, dass die Fixiervorrichtung 7 in Gebrauchsstellung auf dem Erdboden B aufgelegt wird (Fig. 1). Ebenso ist vorgesehen, dass die Fixiervorrichtung 7 an einem Teil der Campingausrüstung 1 angelegt werden kann (Fig. 3, Anlagefläche 13). Auch eine eine Fixierung des Stützelementes 4' (Fig. 16) bzw. 4" (Fig. 17) im Bereich der Dachhaut 3, 3' ist mittels eines Tragkörpers 10 vorgesehen, so dass auf einem windbelasteten Campingplatz ein "Aussteifen" der Zeltwände möglich ist.

Die in Fig. 2 vergrößert dargestellte Ausführung dieser Fixiervorrichtung 7 zeichnet sich dadurch aus, dass ein den Endbereich 8 des Stützelementes 4 zumindest bereichsweise umgreifendes Gegenglied 9 vorgesehen ist und dieses andererseits mit einem Tragkörper 10 verbunden wird. Dabei wird deutlich, dass der Tragkörper 10 so dimensioniert ist, dass im Vergleich zum stirnseitigen Endbereich 8 eine vergrößerte Stützfläche - mit den Abmessungen gemäß Pfeil A und Pfeil D - wirksam werden kann. Bei in Richtung einer vertikalen Hochachse H wirkender Auflagekraft kann diese mittels des Tragkörpers 10 optimal verteilt werden, so dass auch bei instabilem Untergrund eine stabile Lage erreicht ist.

Der Tragkörper 10 ist dabei in zweckmäßiger Ausführung als ein plattenförmiges Teil geformt, das in Abweichung zu der dargestellten rechteckigen Stützfläche A, D auch eine vieleckige oder bogenförmige Umfangskontur aufweisen kann (Fig. 9 bis Fig. 17). Diese Dimensionierung der Stützfläche bzw. der konstruktive Aufbau des auf dieser befindlichen Gegengliedes 9 kann so gewählt werden, dass gleichzeitig auch mehrere Stützelemente 4, 5' optimal abstützbar sind (Fig. 12).

In der dargestellten Ausführung des Tragkörpers 10 (Fig. 1, Fig. 4) ist das zumindest eine Gegenglied 9 im wesentlichen zentral innerhalb der Stützfläche A, D angeordnet, so dass eine gleichmäßige flächige Verteilung einer - mit einem Pfeil F verdeutlichten - Stützkraft möglich ist. Diese unveränderte Lage des Stützelementes 4 ist auch bei wechselnden Kräften, beispielsweise bei Windbelastungen im Bereich der Dachhaut 3, gewährleistet. Ebenso kann die bodenseitige Reibkraft R so beeinflusst werden, dass die in einem Neigungswinkel W wirkende Kraft F sicher aufgenommen wird.

Für die vorbeschriebene optimale Aufnahme des Stützelementes 4 im Bereich der Fixiervorrichtung 7 ist vorteilhaft eine Ausbildung des Gegengliedes 9 in Form einer Aufnahmetasche 11 vorgesehen. Diese Aufnahmetasche 11 kann in weitgehend beliebigen Konturformen ausgeführt werden, so dass für den Endbereich 8 des Stützelementes 4 ein entsprechender Steck- und Aufnahmeraum C bei der Montage des Systems erreichbar ist.

Entsprechend dem Konzept der Fixiervorrichtung 7 versteht es sich, dass der vorbeschriebene Tragkörper 10 wahlweise direkt am Boden B, an einem Teil des Zeltbodens 12 (Fig. 3; Fig. 9 bis Fig. 15), an einer fahrzeug- bzw. anhängerseitigen Anlagefläche 13 (Fig. 3) und/oder der Dachhaut 3, 3' (Fig. 16, Fig. 17) abstützbar ist.

In Fig. 3 bis 5 wird die erfindungsgemäße Ausführungsform der Fixiervorrichtung 7 deutlich, wobei deren Tragkörper 10 mit einem diesen untergreifenden, allgemein mit 14 bezeichneten Auflageelement zusammenwirkt. Denkbar ist dabei, dass mit diesem Auflageelement 14 im Bereich des Tragkörpers 10 eine rutschhemmende Zwischenlage gebildet wird und diese am Zeltboden 12 (Fig. 3) festlegbare Zwischenlage dabei vorteilhaft aus einem elastischen Material besteht. Damit kann das System insgesamt in seinen rutschhemmenden und federnden Eigenschaften an die jeweilige Einbausituation angepasst werden.

In der dargestellten erfindungsgemäßen Ausführungsform (Fig. 5; Fig. 9 bis Fig. 17) wird deutlich, dass im Bereich des Tragkörpers 10 ein eine rutschfeste Auf- bzw. Anlage bildender Klett-Verschluss K vorgesehen ist. Dabei ist ein erster Teil 15 des Klett-Verschlusses K am Zeltboden 12 fixiert. Mit dieser Konstruktion ist dann für einen zweiten Teil 16 des Klett-Verschlusses K eine Verbindungsposition so vorgebbar, dass die Fixiervorrichtung(en) 7 insgesamt an jeweiligen vorgebbaren Positionen aufstellbar ist/sind (Fig. 3). Damit wird eine vom Augenmaß des Nutzers unabhängige Einbaulage des Zeltgestänges 2 vorgegeben, und der Aufbau bzw. die Demontage des Systems ist insgesamt dadurch vereinfacht, dass in einer Pfeilrichtung M die Montage der Teile 15 und 16 des Klett-Verschlusses K eine schnelle Verbindung erfolgen kann.

Die Zusammenschau der vergrößerten Darstellungen gemäß Fig. 2, 4 und 5 verdeutlicht, dass die in zweckmäßiger Ausführung aus elastischem Material bestehenden Einzelteile 9, 10, 15, 16 der Fixiervorrichtung 7 durch jeweilige Klebe-, Naht-, Niet- und/oder Schweißverbindungen S gehalten sind. Diese U-förmig verlaufenden Verbindungsbereiche S gewährleisten, dass auch bei von der Vertikalen H abweichenden Einwirkungen von Druck- oder Zugbelastung F (Fig. 2, Winkel W) eine hinreichend sichere Abstützung erreicht ist. Ebenso ist denkbar, dass im Bereich der Hochachse H' (Fig. 4) ein zusätzliches Verbindungsmittel, z. B. in Form einer Schraubverbindung, die Teile durchgreift (Fig. 9) und dabei das Ende 8 des Stützelementes 4 direkt mit dem Gegenglied 9 verspannt wird.

In Fig. 2 und Fig. 10 wird eine weitere Ausgestaltung des Gegenglieds 9 deutlich, wobei das Stützelement 4 in Gebrauchsstellung an der Fixiervorrichtung 7 durch ein eine Durchgangsöffnung 17 durchgreifendes Halteteil 18, 18' fixiert werden kann.

Die Darstellung gemäß Fig. 5 verdeutlicht auch, dass die aus flexiblem Material bestehenden Teile 10, 11 der Fixiervorrichtung 7 in eine raumsparende Packlage gefaltet werden können (Pfeil P).

Die entsprechende Transportlage des Systems mit der Fixiervorrichtung 7 zeigen die Darstellungen gemäß Fig. 7 und Fig. 8, wobei das in den Anhänger 1 eingelegte Gestänge 2 mit dem am Zeltboden 12 befindlichen Klett-Teil 15 optimal positioniert ist und an diesem auch die nicht sichtbaren Teile der Fixiervorrichtung 7 mittels des Klett-Teils 16 verbleiben können.

Die Darstellung gemäß Fig. 6 zeigt die zweiteilige Ausführung des Stützelementes 4 mit einer Stützstange 19 und einer Schwenkstrebe 20, die im Bereich eines Gelenkes 21 verbunden und durch einen Halter 22 in paralleler Lage fixiert sind.

In Fig. 9 bis Fig. 15 sind weitere Anwendungsvarianten des Klett-Verschlusses K dargestellt, wobei die jeweiligen Klett-Teile 15 und 16 (als Haken- oder Flauschlage) in der Gebrauchsstellung verbunden sind. Diese Klettverschlüsse K können mit Blick auf die jeweilige Einbauposition der Fixiervorrichtung, z. B. am Boden oder einer Wandfläche, als Haken- und Flauschband oder - bei stärkerer Beanspruchung - auch als Pilz-Velour-Band, Pilz-Flausch-Band oder Pilz-auf-Pilz-Band ausgeführt werden.

Das den Tragkörper 10 bildende Gegenglied 9' kann dabei aus einem langlebigen Planenteil, z. B. einem üblicherweise für eine LKW-Plane verwendeten Mehrlagen-Gewebe, gefertigt sein, an dem das jeweilige Klett-Teil 16 durch die variabel ausführbare Verbindungs-Kontur S gehalten ist. Das zugeordnete Klett-Teil 15 ist zumindest an der entsprechenden Auflage 12, 3, 3' fixiert. In Fig. 9 ist das Stützelement 4 fest mit dem als eine Kunststoff-Plane ausgebildeten Gegenglied 9 verbunden, wobei ein an diesem mittels einer Tragplatte 23 gehaltener Stift 24 in den Innenraum des Stützrohres 4 eingreift und einen dauerhaften Verbund dieser Teile bildet. In Fig. 10 ist eine "äußere" Halterung 18' des Stützelements 4 vorgesehen und in Fig. 11 weist das Stützelement 4 eine Querstrebe 25 auf, die von jeweiligen Haltebändern 26, 27 übergriffen ist. Dabei ist die Möglichkeit einer Schwenkbewegung T für das Stützelement 4 erreicht.

In Fig. 12 ist mit den Abstandspfeilen R und R' die Aufnahme zweier Stützelemente 4 und 5' auf dem Tragkörper 10 bzw. dem unteren Klett-Teil 15 verdeutlicht. In Fig. 13 bis Fig. 15 sind den vorbeschriebenen Ausführungen ähnliche Konstruktionen dargestellt, wobei Fig. 13 ein einfaches Band 26' zeigt, Fig. 14 eine "StützScheibe" im Bereich des Klettverschlusses K definiert und in Fig. 15 ein "Steckrohr" 28 direkt bei S' mit dem Klett-Teil 16 bzw. dem Gegenglied 9 verschweißt ist.

In Fig. 16 ist eine weitere Anwendung der erfindungsgemäßen Konstruktion mit Klettverschluss K im Bereich einer Zeltwand 3 dargestellt. Das eine ortsfeste Klett-Teil 15 ist dabei an der Zeltwand 3 festgelegt, so dass für ein Stützelement 4' innerhalb der Wandfläche Z eine Verbindungsposition vorgegeben ist. Diese kann so vorbestimmt sein, dass bei einer Windbelastung der Wand Z eine dabei "bauchbildende" Zone erfassbar ist und durch den auf- bzw. anliegenden Tragkörper 10 die Wand 7 in die optimale Spannlage zu-rückverlagert bzw. gehalten wird.

Bei einer Anwendungsvariante des Tragkörpers 10', 10" gemäß Fig. 17 ist das Stützelement 4" zwischen zwei Zeltdächern bzw. wänden 3, 3' so eingebracht, dass ein Belüftungsabstand C' gebildet ist. Das Stützelement 4" wird dabei zwischen zwei der Gegenglieder 9', 9" aufgenommen, wobei diese im Bereich des Klettverschlusses K bzw. dem jeweiligen Klett-Teil 15 fixiert sind. Dieses Stützelement 4" kann dabei mit den beiden Gegengliedern 9' und 9" zu einer Einheit verbunden sein, so dass diese Einheit an variablen Positionen im Bereich von an den gegenüberliegenden Wänden 3, 3' befindlichen Klett-Teile 15 eingebaut und der Belüftungsabstand C' an einer auswählbaren Position im Bereich des Zeltes hergestellt werden kann.

## Patentansprüche

1. Zeltgestänge, das eine jeweilige Stangen, Spriegel o. dgl. Stützelemente (4, 5, 6) aufweisende und in Gebrauchsstellung ein Zeltdach (3) untergreifende Tragkonstruktion bildet, die insbesondere als Teil eines Campingfahrzeugs, eines Campinganhängers o. dgl. Campingausrüstungen (1) nutzbar ist, wobei zumindest eines der boden- oder fahrzeugseitig auflegbaren Stützelemente (4, 5) mit einer dieses endseitig erfassenden Fixiervorrichtung (7) verbindbar ist, diese ein den Endbereich (8) des Stützelementes (4, 5) zumindest bereichsweise umgreifendes Gegenglied (9) aufweist und dieses andererseits mit einem eine Vergrößerte Stützfläche (A, D) definierenden Tragkörper (10) verbindbar ist, wobei der Tragkörper (10) wahlweise direkt an einem Teil eines Zeltbodens (12) der Campingausrüstung (1) und/oder an einer fahrzeug- bzw. anhängerseitigen Anlagefläche (13) mittels einer form- und/oder reibschlüssigen Verbindung abstützbar ist und im Bereich des Tragkörpers (10) ein diesen untergreifendes Auflageelement (14) als eine rutschhemmende Zwischenlage vorgesehen ist, **dadurch gekennzeichnet, dass** im Bereich des Tragkörpers (10) zumindest das Auflageelement (14) als erster Teil (15) eines eine rutschfeste Auflage bildenden Klett-Verschlusses (K) vorgesehen ist, derart, dass am Zeltboden (12) bzw. der Anlagefläche (13) der erste Teil (15) des Klett-Verschlusses (K) fixiert ist und damit für einen zweiten Teil (16) des Klett-Verschlusses (K) eine Verbindungsposition für die Fixiervorrichtung (7) vorgebbar ist.

2. Zeltgestänge nach Anspruch 1, **dadurch gekennzeichnet, dass** die am Zeltboden (12) bzw. der Anlagefläche (13) vorgesehene Zwischenlage aus elastischem Material besteht.

3. Zeltgestänge nach Anspruch 1 oder 2, **dadurch gekennzeichnet, dass** der Tragkörper (10) bzw. der Klett-Verschluss (K) jeweilige aus elastischem Material bestehende Einzelteile (15, 16) aufweist und diese durch jeweilige Naht-, Niet-, Klebe- oder Schweißverbindungen (S) in ihrer Gebrauchslage am Zeltboden (12) gehalten sind.

4. Zeltgestänge nach einem der Ansprüche 1 bis 3, **dadurch gekennzeichnet, dass** der Tragkörper (10) bzw. der Klett-Verschluss (K) als ein plattenförmiges Teil geformt ist, das eine eine rechteckige, vieleckige oder bogenförmige Umfangskontur aufweisende Stützfläche (A, D) definiert.

5. Zeltgestänge nach einem der Ansprüche 1 bis 4, **dadurch gekennzeichnet, dass** das zumindest eine Stützelement (4, 5) im wesentlichen zentral in der Stützfläche (A, D) des Tragkörpers (10) bzw. des Klett-Verschlusses (K) angeordnet ist.

6. Zeltgestänge nach einem der Ansprüche 1 bis 5, **dadurch gekennzeichnet, dass** von dem einen den Klett-Verschluss (K) bildenden Gegenglied (9) mehrere Stützelemente (4, 5) erfassbar sind.

7. Zeltgestänge nach einem der Ansprüche 1 bis 6, **dadurch gekennzeichnet, dass** im Bereich des Gegengliedes (9) eine lösbare Verbindung für das/die Stützelement(e) (4, 5) gebildet ist.

8. Zeltgestänge nach einem der Ansprüche 1 bis 7, **dadurch gekennzeichnet, dass** das am Tragkörper (10) als Teil des Klett-Verschlusses (K) vorgesehene Gegenglied (9) in Form einer Aufnahmetasche (11) ausgebildet ist.

9. Zeltgestänge nach einem der Ansprüche 1 bis 8, **dadurch gekennzeichnet, dass** das in Gebrauchsstellung mit dem Gegenglied (9) verbundene Stützelement (4, 5) durch ein zusätzliches Halteteil (18) gesichert ist.

10. Zeltgestänge nach einem der Ansprüche 1 bis 9, **dadurch gekennzeichnet, dass** jeweilige aus Leder, Gewebe, Kunststoff o. dgl. flexiblem Material bestehende Einzelteile (9, 10) eine gefaltete Packlage der Fixiervorrichtung (7) bilden.

## Claims

1. Tent frame that forms a support structure which comprises, in each case, poles, roof bows or similar supporting elements (4, 5, 6), engages under a tent roof (3) when in the use position, and can be used in particular as part of a camping vehicle, a camping trailer or similar camping equipment (1), at least one of the supporting elements (4, 5) which can be placed on the ground or against the vehicle being connectable to a fixing means (7) that grips the end of said element and comprises a mating member (9) which engages around the end region (8) of the supporting element (4, 5) at least in regions, the other end of which mating member can be connected to a support body (10) that defines an enlarged supporting surface (A, D), it being possible for the support body (10) to either be directly supported against part of a tent floor (12) of the camping equipment (1) and/or against a contact surface (13) of the vehicle or trailer by means of a positive and/or frictional connection, and a bearing element (14) that engages under the support body (10) in the region thereof being provided as a slip-proof intermediate layer, **characterised in that** at least the bearing element (14) is provided in the region of the support body (10) as a first part (15) of a hook-and-loop fastener (K) that forms an anti-slip support such that the first part (15) of the hook-and-loop fastener (K) is fixed to the tent floor (12) or to the contact surface (13) and therefore a connecting position for the fixing means (7) can be predetermined for a second part (16) of the hook-and-loop fastener (K).

2. Tent frame according to claim 1, **characterised in that** the intermediate layer provided on the tent floor (12) or on the contact surface (13) consists of resilient material.

3. Tent frame according to either claim 1 or claim 2, **characterised in that** the support body (10) and the hook-and-loop fastener (K) comprise individual parts (15, 16) which each consist of a resilient material and are retained on the tent floor (12) in their use position by respective seam connections, rivet connections, adhesive connections or welded connections (S).

4. Tent frame according to any of claims 1 to 3, **characterised in that** the support body (10) or the hook-and-loop fastener (K) is formed as a planar part which defines a supporting surface (A, D) having a rectangular, polygonal or arcuate peripheral contour.

5. Tent frame according to any of claims 1 to 4, **characterised in that** the at least one supporting element (4, 5) is arranged substantially in the centre of the supporting surface (A, D) of the support body (10) or the hook-and-loop fastener (K).

6. Tent frame according to any of claims 1 to 5, **characterised in that** a plurality of supporting elements (4, 5) can be gripped by the one mating member (9) that forms the hook-and-loop fastener (K).

7. Tent frame according to any of claims 1 to 6, **characterised in that** a releasable connection for the supporting element(s) (4, 5) is formed in the region of the mating member (9).

8. Tent frame according to any of claims 1 to 7, **characterised in that** the mating member (9) provided on the support body (10) as part of the hook-and-look fastener (K) is formed as a receiving pocket (11).

9. Tent frame according to any of claims 1 to 8, **characterised in that** the supporting element (4, 5) that is connected to the mating member (9) when in the use position is secured by an additional retaining part (18).

10. Tent frame according to any of claims 1 to 9, **characterised in that** respective individual parts (9, 10) consisting of a leather, fabric, plastics or similar flexible material form a folded base for the fixing means (7).

## Revendications

1. Armature de tente, formant une ossature présentant des mâts, des arceaux ou des éléments de support (4, 5, 6) similaires respectifs et passant sous un toit en position d'utilisation, ladite ossature étant utilisable en particulier comme une partie d'un véhicule de camping, d'une remorque de camping ou d'équipements de camping (1) similaires, dans laquelle au moins l'un desdits éléments de support (4, 5) pouvant être posé côté sol ou côté véhicule peut être relié à un dispositif de fixation (7) saisissant ledit élément par l'extrémité et présentant un contre-élément (9) entourant au moins localement la zone d'extrémité (8) de l'élément de support (4, 5) et celui-ci pouvant par ailleurs être relié à un élément porteur (10) définissant une surface de support (A, D) agrandie, dans laquelle l'élément porteur (10) peut être supporté au choix directement sur une partie d'un tapis de sol (12) de l'équipement de camping (1) et/ou sur une surface de contact (13) côté véhicule ou côté remorque au moyen d'une connexion par complémentarité de forme et/ou de force, et au niveau de l'élément porteur (10) est prévu un élément d'appui (14) passant sous celui-ci, sous la forme d'une couche intermédiaire antidérapante, **caractérisée en ce qu'**au niveau de l'élément porteur (10) est prévu au moins l'élément d'appui (14) comme une première partie (15) d'une fermeture auto-agrippante (K) formant un revêtement antidérapant de telle sorte que la première partie (15) de la fermeture auto-agrippante (K) est fixée au tapis de sol (12) ou à la surface de contact (13), permettant ainsi de spécifier une position de connexion pour une deuxième partie (16) de la fermeture auto-agrippante (K) pour le dispositif de fixation (7).

2. Armature de tente selon la revendication 1, **caractérisée en ce que** la couche intermédiaire prévue sur le tapis de sol (12) ou la surface de contact (13) est composée d'un matériau élastique.

3. Armature de tente selon la revendication 1 ou 2, **caractérisée en ce que** l'élément porteur (10) ou la fermeture auto-agrippante (K) présente des pièces individuelles (15, 16) respectives, composées d'un matériau élastique, et **en ce que** celles-ci sont maintenues dans leur position d'utilisation sur le tapis de sol (12) par des assemblages (S) respectifs, cousus, rivetés, collés ou soudés.

4. Armature de tente selon l'une quelconque des revendications 1 à 3, **caractérisée en ce que** l'élément porteur (10) ou la fermeture auto-agrippante (K) est formé(e) comme une pièce en forme de plaque qui définit une surface de support (A, D) présentant un contour périphérique rectangulaire, polygonal ou en arc.

5. Armature de tente selon l'une quelconque des revendications 1 à 4, **caractérisée en ce que** ledit au moins un élément de support (4, 5) est disposé substantiellement au centre sur la surface de support (A, D) de l'élément porteur (10) ou de la fermeture auto-agrippante (K).

6. Armature de tente selon l'une quelconque des revendications 1 à 5, **caractérisée en ce que** ledit contre-élément (9) formant la fermeture auto-agrippante (K) permet de saisir plusieurs éléments de support (4, 5).

7. Armature de tente selon l'une quelconque des revendications 1 à 6, **caractérisée en ce qu'**au niveau du contre-élément (9) un assemblage détachable est formé pour le(s) élément(s) de support (4, 5).

8. Armature de tente selon l'une quelconque des revendications 1 à 7, **caractérisée en ce que** le contre-élément (9) prévu sur l'élément porteur (10) comme une partie de la fermeture auto-agrippante (K) est réalisé sous la forme d'une poche de réception (11).

9. Armature de tente selon l'une quelconque des revendications 1 à 8, **caractérisée en ce que** l'élément de support (4, 5), relié au contre-élément (9) dans la position d'utilisation, est sécurisé par une pièce de retenue (18) supplémentaire.

10. Armature de tente selon l'une quelconque des revendications 1 à 9, **caractérisée en ce que** des pièces individuelles (9, 10) respectives en cuir, tissu, matière plastique ou un matériau souple similaire, forment une position de rangement pliée du dispositif de fixation (7).
